# FASCICULE DE BREVET EUROPEEN

(11) **EP 0 882 861 B1**
(45) Date de publication et mention de la délivrance du brevet: **11.12.2002**
(21) Numéro de dépôt: 98440094.5
(22) Date de dépôt: 12.05.1998
(51) Int. Cl.: E05B 65/08, E05C 9/18

(54) **Ferrure de verrouillage pour ouvrant coulissant**
Verriegelungsvorrichtung für einen Schiebeflügel
Locking device for a sliding wing

(30) Priorité: 02.06.1997 FR 9706930
(43) Date de publication de la demande: 09.12.1998
(73) Titulaire: FERCO INTERNATIONAL FERRURES ET SERRURES DE BATIMENT, 57400 Sarrebourg (FR)
(72) Inventeur: Prevot, Gérard, 57430 Willerwald (FR); Mih, Philippe, 57430 Sarralbe (FR)
(74) Mandataire: Rhein, Alain

(56) Documents cités:
- EP-A- 0 629 760
- EP-A- 0 757 146
- US-A- 3 976 317

## Description

L'invention a trait à une ferrure de verrouillage pour ouvrant coulissant de porte, fenêtre ou analogue, comprenant au moins une tringle de manoeuvre implantée, préférentiellement, au niveau du montant avant de cet ouvrant coulissant et venant se déplacer à l'arrière d'une têtière sous l'impulsion d'un mécanisme de commande approprié, sur cette tringle de manoeuvre étant fixé le corps d'au moins un pêne à crochet traversant une lumière ménagée dans la têtière et se présentant saillant par rapport à cette dernière de manière à coopérer avec une gâche fixée en correspondance, notamment sur le cadre dormant de ladite porte, fenêtre ou analogue.

La présente invention trouvera son application dans le domaine de la quincaillerie du bâtiment et concerne, plus particulièrement, les ouvrants coulissants qu'ils soient de type simple ou coulissant à levage, oscillant-décalant etc...

En fait, l'on connaît déjà un certain nombre de ferrures de verrouillage correspondant à la description ci-dessus. Ainsi, de telles ferrures de verrouillage applicables à des ouvrants coulissants, comportent, usuellement, une tringle de manoeuvre implantée, souvent, dans une rainure ou dans un entaillage présent au niveau de la feuillure du montant avant de cet ouvrant coulissant et venant se déplacer à l'arrière d'une têtière sous l'impulsion d'un mécanisme de commande approprié. A ce propos, un tel mécanisme de commande est, habituellement, logé dans un boîtier par ailleurs rapporté à l'arrière de ladite têtière et, par conséquent, disposé, lui aussi, à l'intérieur du montant avant de l'ouvrant coulissant.

Il convient, également, de remarquer que si une telle ferrure de verrouillage est équipée de plusieurs tringles de manoeuvre, celles-ci peuvent être amenées à se déplacer suivant une même direction ou encore selon des directions opposées sous l'impulsion du mécanisme de commande pour passer, successivement, de la position déverrouillée à une position de verrouillage et vice-versa. Ainsi, il convient de comprendre que la présente invention s'applique à chacun de ces cas d'espèce.

En fin de compte, sur cette ou ces tringles de manoeuvre vient se fixer le corps d'un, généralement plusieurs, pênes à crochets venant traverser une lumière de dimension adaptée dans la têtière, ceci de manière à se présenter saillant par rapport à cette dernière et, en conséquence, en vue de coopérer avec une gâche qui, elle, est fixée en concordance sur un montant du cadre dormant de ladite porte, fenêtre ou analogue.

Dans la plupart des cas, de telles ferrures de verrouillage comportent, en outre, un mécanisme de verrouillage, soit directement associé au mécanisme de commande ou encore se présentant sous forme d'un boîtier indépendant et rapporté, là encore, à l'arrière de la têtière. Un tel mécanisme de verrouillage, comprenant un élément à clé tel qu'un barillet, a pour fonction, plus particulièrement, d'assurer le blocage de la ou des tringles de manoeuvre en position verrouillée de manière à empêcher leur déverrouillage au travers d'une action directe exercée sur les organes de verrouillage, notamment sur le ou les pênes à crochets, et correspondant à une tentative d'effraction.

Il n'empêche qu'un tel pêne à crochet, rendu solidaire d'une tringle de manoeuvre, constitue, en soi, un organe relativement fragile. En effet, au travers de la souplesse de ladite tringle de manoeuvre, celle-ci se déforme facilement sous l'effet d'une pression exercée sur le pêne à crochet suivant une direction perpendiculaire à l'axe longitudinal de cette tringle de manoeuvre.

En fin de compte, sous une telle pression, ce pêne à crochet peut être repoussé au travers de la têtière dans la rainure où l'entaillage ménagé au niveau du montant avant de l'ouvrant et abritant les différents éléments de la ferrure de verrouillage. Une telle action, menée, par exemple, lors d'une tentative d'effraction même si elle ne permet pas, systématiquement, d'assurer le déverrouillage de l'ouvrant coulissant, vient endommager, sérieusement, ladite ferrure de verrouillage.

L'on observera encore, que de tels organes de verrouillage, sous forme de pênes à crochets ne sont nullement aptes à assurer un quelconque maintien de la tringle de manoeuvre par rapport à la têtière. Aussi, il est nécessaire d'aménager tout au long et à l'arrière de cette têtière des moyens de guidage complémentaires aptes à exercer cette fonction.

Cependant, en raison du débattement du pêne à crochet pour passer de la position de verrouillage à une position de déverrouillage et vice-versa, ces moyens de guidage sont sensiblement éloignés de ce dernier. Or, au moment même de l'engagement du pêne à crochet sur une gâche ou encore au cours du mouvement inverse, les efforts retransmis au niveau de la tringle de manoeuvre ont tendance à la faire battre ou à la positionner en retrait de la face arrière de la têtière, ce qui est préjudiciable à l'accrochage du pêne dans la gâche. Il en résulte des gênes dans le fonctionnement de ce type de ferrure de verrouillage.

En fin de compte, la présente invention a pour but de remédier à l'ensemble des inconvénients précités.

A cet effet l'invention concerne une ferrure de verrouillage pour ouvrant coulissant de porte, fenêtre ou analogue comprenant une têtière à l'arrière de laquelle vient se déplacer au moins une tringle de manoeuvre sous l'impulsion du mécanisme de commande approprié, sur cette tringle de manoeuvre, préférentiellement implanté au niveau du montant avant de cet ouvrant coulissant étant fixé le corps d'au moins un pêne à crochet traversant une lumière ménagée dans la têtière et se présentant saillant par rapport à cette dernière de manière à coopérer avec une gâche fixée en correspondance sur le cadre dormant de ladite porte, fenêtre ou analogue, caractérisée par le fait que le corps dudit pêne à crochet, rendu solidaire de la tringle de manoeuvre, comporte sur l'un au moins de ses côtés latéraux s'étendant parallèlement à l'axe longitudinal de la tringle de manoeuvre, des moyens formant redan, tels qu'un rebord, un ergot, un téton, un bossage ou autre, à même de prendre appui sur la face avant externe de la têtière et de s'opposer à un déplacement de ce pêne à crochet par rapport à cette têtière suivant une direction perpendiculaire à cette dernière.

Les avantages découlant de la présente invention consistent en ce qu'au travers de sa fixation sur la tringle de manoeuvre et des moyens formant redan, un tel pêne à crochet vient prendre en sandwich la têtière de sorte que, non seulement, il est impossible de repousser ce pêne à crochet au travers de la lumière dans la têtière dans la rainure ou l'entaillage de l'ouvrant, mais en outre, il en résulte le maintien et le guidage de la tringle de manoeuvre par rapport à ladite têtière. En fin de compte, au travers des caractéristiques de la présente invention l'on peut, le cas échéant, s'affranchir des moyens de maintien et de guidage additionnels que l'on trouvait, usuellement, à l'arrière de ladite têtière.

L'invention sera mieux comprise à la lecture de la description qui va suivre se rapportant au dessin joint en annexe et dans lequel :
- la figure 1 est une vue schématisée et en élévation d'une ferrure de verrouillage conforme à l'invention implantée dans le montant avant d'un ouvrant coulissant représenté partiellement sur cette figure ;
- la figure 2 est une vue de détail de la figure 1 ;
- la figure 3 est une vue en coupe selon III-III de la figure 2 ;
- la figure 4 est une représentation schématisée en élévation et de face du pêne à crochet.

Telle que représentée dans le dessin ci-joint, la présente invention concerne le domaine de la quincaillerie du bâtiment. En fait, il est question, principalement, d'une ferrure de verrouillage 1, illustrée, schématiquement, dans la figure 1 et destinée à un ouvrant coulissant 2, de porte, fenêtre ou analogue 3.

Ainsi, une telle ferrure de verrouillage 1 est habituellement implantée au niveau du montant avant 4 de cet ouvrant coulissant 2 et comporte un ou plusieurs organes de verrouillage 5 destinés à coopérer avec des gâches 6 disposées en correspondance sur le montant 7 du cadre dormant 8 de cette porte, fenêtre ou analogue 3.

Fréquemment, une telle ferrure de verrouillage 1 prend position dans une rainure ou un entaillage 9 ménagé à hauteur du chant avant 10 de ce montant avant 4 de l'ouvrant coulissant 2.

En fait, elle comporte une tringle de manoeuvre 11 venant se déplacer, précisément, dans ladite rainure ou entaillage 9, à l'arrière d'une têtière 12, ceci sous l'impulsion d'un mécanisme de commande approprié 13.

Comme représenté à titre d'exemple dans la figure 1, le boîtier 14 de ce mécanisme de commande 13 peut être rapporté à l'arrière de la têtière 12. Il renferme différents organes de commande, tel qu'un fouillot à même d'être actionnés à l'aide d'une poignée de manoeuvre (non représentée) pour assurer cette commande en déplacement de la ou des tringles de manoeuvre 11.

Comme déjà précisé dans la partie introductive, la présente invention n'est nullement limitée à une ferrure de verrouillage correspondant au seul mode de réalisation illustré dans la figure 1.

Le mécanisme de commande 13 peut être complété par un mécanisme de verrouillage 15 qui lui est directement associé ou qui, comme visible sur la figure 1, se présente sous forme d'un boîtier 16 indépendant recevant un élément à clé, tel qu'un barillet 17, au travers duquel il est possible d'immobiliser la ou les tringles de manoeuvre notamment en position de verrouillage.

En fait, comme cela apparaît dans les figures 1 et 2, l'invention concerne, plus particulièrement, une ferrure de verrouillage comportant au moins un organe de verrouillage 5 sous forme d'un pêne à crochet 18 dont le corps 19 est rendu solidaire de la tringle de manoeuvre 11 et qui vient se présenter saillant par rapport à la têtière 12 en passant au travers d'une lumière oblongue 20 ménagée dans cette dernière. La longueur de cette lumière oblongue 20 est, bien entendu, déterminée en fonction de la course du pêne à crochet 18 pour passer de la position déverrouillée à la position de verrouillage.

Selon l'invention, le corps 19 du pêne à crochet 18 qui, comme indiqué ci-dessus, est rendu solidaire de la tringle de manoeuvre 11, comporte sur l'un au moins de ses côtés latéraux 21, 22 s'étendant parallèlement à l'axe longitudinal de la tringle de manoeuvre 11 donc à la direction de déplacement de cette dernière, des moyens 23 formant redan à même de prendre appui sur la face avant externe 24 de la têtière 12 et donc apte à s'opposer à un déplacement relatif de ce pêne à crochet 18 par rapport à ladite têtière 12, suivant une direction perpendiculaire à cette dernière.

En fin de compte, de tels moyens formant redan 23, tels qu'un rebord, un ergot, un téton, un bossage 25 ou autre, ont pour fonction d'empêcher que, sous l'impulsion d'une poussée exercée sous le pêne à crochet 18 perpendiculairement par rapport au plan de la têtière 12, ce pêne à crochet 18 puisse être repoussé à l'intérieur de la rainure ou de l'entaillage 9 abritant la ou les tringles de manoeuvre 11. A présent, et sous une telle poussée, ces moyens formant redan 23 viennent prendre appui sur la face avant externe 24 de cette têtière 12 et empêchent tout déplacement relatif, dans cette direction, de ce pêne à crochet 18.

En outre, avec la tringle de manoeuvre 11 dont est rendu solidaire le corps 19 du pêne à crochet 18, ces moyens formant redan 23 viennent prendre en sandwich ladite têtière 12. De cette manière, l'on évite, en outre, tout battement de cette tringle de manoeuvre 11.

Pour en revenir sur la forme de réalisation de ces moyens formant redan 23, ils se présentent, avantageusement dans le cadre du mode de réalisation illustré dans les figures du dessin, sous forme d'un bossage 25, 25A disposé sur chacun des côtés latéraux 21, 22 du corps 19 du pêne à crochet 18, ce bossage 25, 25A étant réalisé de matière avec le pêne à crochet 18 par ailleurs obtenu par un procédé de moulage, estampage et/ou usinage quelconque. Bien sûr, on peut encore imaginer d'autres formes de réalisation de ces moyens formant redan 23 également aptes à être conçus de matière avec le pêne à crochet 18.

A noter, en outre, qu'en présence de plusieurs bossages 25, 25A ceux-ci sont répartis, préférentiellement, sur toute la hauteur 26 du corps 19 du pêne à crochet 18, ce qui a pour avantage d'améliorer, encore, le maintien et le guidage de la tringle de manoeuvre 11 par rapport à la têtière 12.

Bien entendu, la présente invention n'est nullement limitée à un tel mode de réalisation des moyens formant redan 23. Ceux-ci peuvent, notamment, se présenter sous forme d'une pièce additionnelle, par exemple, sous forme d'une vis, d'un rivet ou analogue conférant au corps 19 du pêne à crochet 18, au moins localement, une section 27 plus importante que la section transversale 28 de la lumière oblongue 20.

Tel que cela ressort de la description qui précède, la présente invention est à même de répondre simplement à un problème rencontré depuis de nombreuses années au niveau de ce type de ferrures de verrouillage pour ouvrant coulissant. De plus, si elle a su répondre à des impératifs de sécurité, elle a, en outre, permis d'améliorer le fonctionnement de ce type de ferrure de verrouillage, tout particulièrement en les rendant moins bruyantes.

## Revendications

1. Ferrure de verrouillage pour ouvrant coulissant (2) de porte, fenêtre ou analogue (3) comprenant une têtière (12) à l'arrière de laquelle vient se déplacer au moins une tringle de manoeuvre (11) sous l'impulsion du mécanisme de commande approprié (13), sur cette tringle de manoeuvre (11), préférentiellement implanté au niveau du montant avant (4) de cet ouvrant coulissant (2) étant fixé le corps (19) d'au moins un pêne à crochet (18) traversant une lumière (20) ménagée dans la têtière (12) et se présentant saillant par rapport à cette dernière de manière à coopérer avec une gâche (6) fixée en correspondance sur le cadre dormant (8) de ladite porte, fenêtre ou analogue (3), **caractérisée par le fait que** le corps (19) dudit pêne à crochet (18), rendu solidaire de la tringle de manoeuvre (11), comporte sur l'un au moins de ses côtés latéraux (21, 22) s'étendant parallèlement à l'axe longitudinal de la tringle de manoeuvre (11), des moyens formant redan (23), tels qu'un rebord, un ergot, un téton, un bossage (25 ; 25A) ou autre, à même de prendre appui sur la face avant externe (24) de la têtière (12) et de s'opposer à un déplacement de ce pêne à crochet (18) par rapport à cette têtière (12) suivant une direction perpendiculaire à cette dernière.

2. Ferrure de verrouillage selon la revendication 1, **caractérisée par le fait que** les moyens formant redan (23) se présentent sous forme d'un bossage (25, 25A) disposé sur chacun des côtés latéraux (21, 22) du corps (19) du pêne à crochet (18).

3. Ferrure de verrouillage selon la revendication 2, **caractérisée par le fait que** plusieurs bossages (25, 25A) constituant les moyens formant redan (23) sont répartis sur toute la hauteur du corps (19) du pêne à crochet (18) en vue d'améliorer le maintien et le guidage de la tringle de manoeuvre (11) par rapport à la têtière (12).

4. Ferrure de verrouillage selon l'une quelconque des revendications précédentes, **caractérisée par le fait que** les moyens formant redan (23), sont réalisés de matière avec le pêne à crochet (18) par ailleurs obtenu par un procédé de moulage, d'estampage ou d'usinage.

5. Ferrure de verrouillage selon la revendication 1, **caractérisée par le fait que** les moyens formant redan se présentent sous forme d'une pièce additionnelle, tels qu'une vis, un rivet ou analogue, à même de conférer au corps (19) du pêne à crochet (18), au moins localement, une section (27) plus importante que la section transversale (28) de la lumière (20) dans la têtière (12).

## Patentansprüche

1. Verriegelungsbeschlag für Schiebeflügel (2) von Türen, Fenstern und dgl. (3) mit einer Stulpschiene (12), hinter der mindestens eine Treibstange (11) unter der Einwirkung des zugehörigen Steuermechanismus (13) verschiebbar ist, wobei an der Treibstange (12), die vorzugsweise am vorderen lotrechten Holm (4) des Schiebeflügels (12) eingelagert ist, der Körper (19) mindestens eines Riegelhakens (18) befestigt ist, der durch einen Schlitz (20) in der Stulpschiene (12) hindurchtritt und über diese vorspringt, um mit einem Schließblech (6) zusammenzuwirken, das korrespondierend am Festrahmen (8) der Tür, Fensters oder dgl. (3) befestigt ist,
**dadurch gekennzeichnet, daß** der an der Treibstange (11) befestigte Körper (19) des Riegelhakens (18) an mindestens einer seiner Seitenflächen (21, 22), die parallel zur Längsachse der Treibstange (11) verlaufen, vorspringende Mittel (23), wie eine Abwinkelung, einen Zapfen, einen Stift, eine Warze (25; 25A) oder dgl. aufweist, zur Anlage an der vorderen Außenfläche (24) der Stulpschiene (12) und zur Verhinderung einer Verschiebung des Riegelhakens (18) relativ zur Stulpschiene (12) in einer zu dieser senkrechten Richtung.

2. Verriegelungsbeschlag nach Anspruch 1, **dadurch gekennzeichnet, daß** die einen Vorsprung bildenden Mittel (23) die Form einer Warze (25, 25A) haben, die auf jeder der Seitenflächen (21, 22) des Körpers (19) des Riegelhakens (16) angeordnet ist.

3. Verriegelungsbeschlag nach Anspruch 2, **dadurch gekennzeichnet, daß** mehrere Warzen (25, 25A), die die den Vorsprung bildenden Mittel (23) bilden, über die gesamte Höhe des Körpers (19) des Riegelhakens (18) verteilt sind, um die Festhaltung und die Führung der Treibstange (11) relativ zur Stulpschiene (12) zu verbessern.

4. Verriegelungsbeschlag nach einem der vorangehenden Ansprüche, **dadurch gekennzeichnet, daß** die den Vorsprung bildenden Mittel (23) einstückig mit dem Riegelhaken (18) ausgebildet sind, der im übrigen durch ein Gießverfahren, Stanzverfahren oder durch spanabhebende Bearbeitung erhalten ist.

5. Verriegelungsbeschlag nach Anspruch 1, **dadurch gekennzeichnet, daß** die den Vorsprung bildenden Mittel die Form eines zusätzlichen Teils haben, wie z.B. eine Schraube, einen Niet oder dgl., um dem Körper (19) des Riegelhakens (18) mindestens stellenweise einen größeren Querschnitt (27) zu geben als der Querschnitt (28) des Schlitzes (20) in der Stulpschiene (12).

## Claims

1. Locking fitting for a sliding leaf (2) of a door, window or the like (3) comprising a face-plate (12) behind which moves at least one operating rod (11) under the action of an appropriate control mechanism (13), to this operating rod (11), preferably implanted at the level of the front stile (4) of this sliding leaf (2) being fixed the body (19) of at least one hook bolt (18) passing through a slot (20) provided for in the face-plate (12) and being protruding with respect to the latter, so as to co-operate with a keeper (6) fixed in correspondence to the sash-frame (8) of said door, window or the like (3), **characterised in that** the body (19) of said hook bolt (18), made integral with the operating rod (11), includes, at least at one of its lateral sides (21, 22) extending parallel to the longitudinal axis of the operating rod (11), means forming a step (23), such as a rim, pawl, stud, boss (25 ; 25A) or the like, capable of resting against the outer front face (24) of the face-plate (12) and impeding a displacement of this hook bolt (18) with respect to this face-plate (12) in a direction perpendicular to the latter.

2. Locking fitting according to claim 1, **characterised in that** the means forming a step (23) are in the form of a boss (25, 25A) arranged on each of the lateral sides (21, 22) of the body (19) of the hook bolt (18).

3. Locking fitting according to claim 2, **characterised in that** several bosses (25, 25A) making up the means forming a step (23) are distributed over the full height of the body (19) of the hook bolt (18), with a view to improving the maintaining and the guiding of the operating rod (11) with respect to the face-plate (12).

4. Locking fitting according to any of the preceding claims, **characterised in that** the means forming a step (23) are made out of a material together with the hook bolt (18), which is obtained by a moulding, punching or machining process.

5. Locking fitting according to claim 1, **characterised in that** the means forming a step are in the form of an additional part, such as a screw, rivet or the like, capable of imparting to the body (19) of the hook bolt (18), at least locally, a cross-section (27) larger than the cross-section (28) of the slot (20) in the face-plate (12).
